# EUROPÄISCHE PATENTSCHRIFT

(11) **EP 2 288 748 B1**
(45) Veröffentlichungstag und Bekanntmachung des Hinweises auf die Patenterteilung: **02.11.2011**
(21) Anmeldenummer: 09736031.7
(22) Anmeldetag: 17.04.2009
(51) Int. Cl.: D21F 1/46, D21F 1/60

(54) **RUNDSIEBZYLINDER**
CYLINDER MOLD
FORME RONDE

(30) Priorität: 22.04.2008 DE 202008005526 U
(43) Veröffentlichungstag der Anmeldung: 02.03.2011
(73) Patentinhaber: Woollard And Henry Ltd., Aberdeenshire AB217DZ (GB)
(72) Erfinder: BOWDEN, Frederick, James, Aberdeenshire AB158BY (GB)
(74) Vertreter: Patentanwälte Freischem
(86) Internationale Anmeldenummer: PCT/EP2009/054630
(87) Internationale Veröffentlichungsnummer: WO 2009/130174

(56) Entgegenhaltungen:
- DE-U1-202008 005 526
- GB-A- 246 313

## Beschreibung

### Technisches Gebiet

Die Erfindung betrifft einen Rundsiebzylinder für eine Papiermaschine, mit einer Mehrzahl von axial verlaufenden und radial verschiebbaren Stäben, welche jeweils mindestens einen Abschnitt einer Auflagefläche tragen.

Derartige verstellbare oder vergrößerbare Rundsiebzylinder oder Siebwalzen werden in englisch als "expanding cylinder mould" oder als "expanding dandy roll" bezeichnet. Sie werden zur Papierherstellung, insbesondere zur Erzeugung von Sicherheitspapieren und grafischen Papieren mit Wasserzeichen eingesetzt. Die Umfangsfläche des Rundsiebzylinders ist mit einem Metallsieb versehen und wird in einen mit einem Wasser-Faser-Gemisch gefüllten Trog eingetaucht. Hier erfolgt die Blattbildung des Papiers, wobei das Wasser zur Innenseite des Zylinders hin entfernt wird.

Durch die Veränderung des Umfangs des Zylinders aufgrund der radialen Verschiebung der die Auflagefläche tragenden Stäbe lässt sich eine Veränderung des auf dem Rundsiebzylinder hergestellten Papierformats bewirken.

### Stand der Technik

Derartige Rundsiebzylinder sind beispielsweise bekannt aus den Druckschriften US 1,518,712, US 2,669,910 und GB 246 313. Bei den zwei genannten US-Patenten weisen die Rundsiebzylinder axial verschiebbare Schrägflächen auf, welche mit komplementären Schrägflächen an den stabförmigen Stützelementen für das Sieb zusammenwirken. Durch Verschiebung in axialer Richtung werden die stabförmigen Tragelemente über die Schrägflächen radial nach außen gedrückt. Bei Verschiebung in die entgegengesetzte Richtung werden die stabförmigen Tragelemente wieder radial nach innen gezogen. Die genannte britische Patentschrift GB 246 313 bedient sich eines anderen Mechanismus. Hier werden die Tragstäbe, welche die Auflagefläche bilden, über einen komplexen Hubmechanismus mit einer Vielzahl von Hebeln radial nach außen bewegt. Die Hebel werden über einen gemeinsamen Stellring simultan angetrieben, so dass eine gleichmäßige Veränderung des Radius im gesamten Umfangsbereich des Rundsiebzylinders erfolgt.

### Offenbarung der Erfindung

Aufgabe der vorliegenden Erfindung ist es, mit konstruktiv einfachen Mitteln einen präzisen Verstellmechanismus zu schaffen, der eine hohe Rundlaufgenauigkeit und eine exakte Zylindrizität gewährleistet.

Diese Aufgabe wird erfindungsgemäß dadurch gelöst, dass jeder Stab mindestens ein erstes Langloch eines Halterings durchragt, der an einem Zylinderrahmen befestigt ist, und mindestens ein zweites Langloch eines Stellrings durchragt, der zu dem Haltering in Umfangsrichtung verdrehbar ist, wobei sich das zweite Langloch schräg zum ersten Langloch erstreckt.

Mit anderen Worten wird jeder Stab in zwei Langlöchern geführt, welche einander je nach der Relativposition von Stellring und Haltering zueinander in unterschiedlichen radialen Abständen von der Zylinderachse überdecken. Der Stab befindet sich in dem überdeckenden Bereich der Langlöcher. Durch einfaches Verdrehen des Stellrings zum Haltering lässt sich die radiale Lage des Stabs verändern. Es erfolgt eine Zwangsführung des Stabs, d.h. dass die Drehbewegung zwischen Stellring und Haltering unmittelbar in eine entsprechende radiale Verschiebung umgesetzt wird. Rückholelemente wie Federn oder andere Spannvorrichtungen sind nicht erforderlich.

Die Fertigung des Verstellmechanismus ist sehr einfach. Der Verstellmechanismus ist durch die ringförmigen Stellelemente (Haltering und Stellring) weitgehend rotationssymmetrisch, so dass durch den Verstellmechanismus keine störenden Unwuchten des Rundsiebzylinders entstehen. Die für die Verstellung zusammenwirkenden Elemente, nämlich die Langlöcher und die Stäbe, können mit geringem Aufwand und hoher Präzision gefertigt werden, so dass der vorgeschlagene Verstellmechanismus mit einfachen Mitteln eine sehr genaue Einstellung des gewünschten Durchmessers des Rundsiebzylinders ermöglicht.

In der Praxis kann jeder Stab exakt in radialer Richtung verschiebbar sein. Hierfür kann das erste Langloch, welches in dem fest an dem Zylinderrahmen angeordneten Haltering vorgesehen ist, sich in radialer Richtung erstrecken. Das zweite Langloch in dem Stellring erstreckt sich schräg zu dem ersten Langloch, vorzugsweise entlang eines Kreisbogens, der die Umfangsfläche des Rundsiebzylinders in flachem Winkel schneidet. Durch Wahl des Winkels, in dem der Kreisbogen des zweiten Langlochs die Umfangsfläche des Rundsiebzylinders schneidet, lässt sich das Übersetzungsverhältnis zwischen der Stellbewegung in Umfangsrichtung des Stellrings und der radialen Verschiebung des Stabs variieren. Es lässt sich ein Mechanismus erzeugen, der ohne übermäßig hohe Stellkräfte die Verschiebung des Stabs zuverlässig bewirkt.

Um Unwuchten des Rundsiebzylinders zu reduzieren oder zu vermeiden, ist vorzugsweise die Mehrzahl der axialen Stäbe in regelmäßigen Winkelabständen über den Umfang des Rundsiebzylinders verteilt. Folglich weisen sowohl der Haltering als auch der Stellring in den genannten Winkelabständen zueinander beabstandete Langlöcher auf, welche von den Stäben durchragt werden. Selbstverständlich können die Stäbe auch aus verschiedenen Stabsegmenten zusammengesetzt sein. Dies ist insbesondere bei Rundsiebzylindern mit einer Länge von mehreren Metern vorteilhaft.

Insbesondere bei langen Rundsiebzylindern können in der Praxis mehrere Halteringe und mehrere den Halteringen zugeordnete Stellringe über die Länge des Rundsiebzylinders verteilt sein. Theoretisch reicht ein Paar, bestehend aus einem Haltering und einem Stellring, aus, um die radiale Verstellung der Stäbe zu bewirken. In der Praxis sollten mindestens zwei Haltering/Stellring-Anordnungen vorgesehen sein, welche simultan verstellt werden.

Der Stellring kann in der Praxis mindestens ein Zahnsegment aufweisen, das mit einem Antriebszahnrad kämmt. Das Antriebszahnrad ist auf einer in axialer Richtung verlaufenden Antriebswelle angeordnet. Durch Drehen des Antriebszahnrads wird der Stellring mittels seines kämmenden Zahnsegments in Umfangsrichtung um die Zylinderachse des Rindsiebzylinders herum verstellt. Zur simultanen Betätigung mehrerer aufeinanderfolgender Stellringe sind diese jeweils an der gleichen Umfangsposition des Rundsiebzylinders mit einem Zahnsegment versehen. Auf der Antriebswelle sind mehrere Antriebszahnräder mit axialem Abstand zueinander angeordnet, wobei jeweils ein Antriebszahnrad mit jeweils einem Zahnsegment eines der Stellringe kämmt. Mit anderen Worten sind über die Länge der Antriebswelle verteilt mehrere Antriebszahnräder befestigt. Jedes der Antriebszahnräder kämmt mit jeweils einem Zahnsegment eines Stellrings. Wird die Antriebswelle gedreht, bewegen sich alle Stellringe synchron in die gleiche Richtung.

Ein Stab, der die Langlöcher aufeinanderfolgender Stellringe durchragt und in den radialen Langlöchern mehrerer, den Stellringen zugeordneter Halteringe geführt ist, wird hierdurch gleichförmig radial nach innen oder außen bewegt, wobei seine parallele Ausrichtung zur Zylinderachse erhalten bleibt. Jeder Stellring und jeder Haltering weisen über ihren Umfang verteilt mehrere Langlöcher auf, in denen eine Mehrzahl von Stäben aufgenommen ist, welche alle synchron zueinander und parallel zur Zylinderachse bei einem Verdrehen des Stellrings radial verschoben werden.

Um Unwuchten des Rundsiebzylinders zu vermeiden und um die Belastung der Zahnflanken des Antriebszahnrads zu begrenzen, können mehrere Antriebswellen mit gleichmäßigen Winkelabständen zueinander in dem Rundsiebzylinder angeordnet werden. Die Antriebswellen können ihrerseits synchron über ein Zahnradgetriebe angetrieben werden, welches sicherstellt, dass beide Antriebswellen um den gleichen Winkelbetrag in die gleiche Richtung drehen.

Ein weiterer vorteilhafter Aspekt der Erfindung kann darin liegen, dass jeder Stab mehrere aufeinanderfolgende Stützelemente trägt. Die Stützelemente können vorzugsweise als in radialer Richtung verlaufende Metallplättchen mit definierter Form ausgebildet sein. Mehrere Stützelemente können auf einem Träger angeordnet werden, der mit dem Stab verbunden ist. Die aufgelöteten Metallplättchen der Stützelemente bilden die Auflagefläche für das Sieb des Rundsiebzylinders. Auf diese Weise kann eine zu über 85 % offene Oberfläche im Bereich der Auflagefläche erzielt werden. Hierdurch wird eine sehr gute Entwässerung des Fasergemisches, welches sich auf der Siebfläche ablagert, gewährleistet.

In der Praxis kann der Rundsiebzylinder in seinem Umfangsbereich ein in Umfangsrichtung verlaufendes Führungsgitter aufweisen. Das Führungsgitter ist mit aneinandergrenzenden Aufnahmefächern versehen, die sich jeweils in radialer Richtung des Rundsiebzylinders erstrecken. In jedem Aufnahmefach ist ein Stützelement aufgenommen. Das Stützelement durchragt das Aufnahmefach möglichst mit geringem Spiel. Durch das Führungsgitter werden die Stützelemente positionsfixiert, aber radial verschiebbar gehalten. Bei einem Verschieben der Stäbe nach außen schieben sich alle damit verbundenen Stützelemente simultan in radialer Richtung durch das Führungsgitter nach außen und vergrößern auf diese Weise den Durchmesser des Rundsiebzylinders, wobei die Zylindrizität und Rundlaufgenauigkeit des Zylinders präzise beibehalten wird.

Bei einem mittleren Zylinderdurchmesser von über 1 m und einem Verstellbereich des Durchmessers von 70 mm und mehr ergeben sich Rundlaufgenauigkeiten von +/- 0,1 mm. Mit anderen Worten weicht der Durchmesser des Zylinders an keiner Stelle um mehr als 0,01 % von seinem Solldurchmesser ab.

In der Praxis können die radial außen liegenden Stirnflächen der Stützelemente eine Krümmung aufweisen. Diese Krümmung hat vorzugsweise einen Krümmungsradius, der dem Radius in der Mitte des Verstellbereichs des Rundsiebzylinders entspricht. Hierdurch ist gewährleistet, dass die Außenfläche des Rundsiebzylinders so wenig wie möglich von der idealen Zylindrizität abweicht.

### Ausführungsform der Erfindung

Eine Ausführungsform der Erfindung wird nachfolgend unter Bezugnahme auf die beigefügten Zeichnungen beschrieben. Die Zeichnungen zeigen in:
- Fig. 1: eine geschnittene Vorderansicht eines erfindungsgemäßen Rundsiebzylinders, bei der die Stützelemente und Führungsgitter weitgehend entfernt sind,
- Fig. 2: eine in axialer Richtung verlaufende Innenansicht des erfindungsgemäßen Rundsiebzylinders ohne Führungsgitter und Stützelemente,
- Fig. 3: eine vergrößerte dreidimensionale Seitenansicht des oberen Abschnitts der Rundsiebzylinder aus Fig. 1 mit Führungsgittersegmenten,
- Fig. 4: eine vergrößerte, geschnittene und dreidimensionale Seitenansicht des oberen Abschnitts der Rundsiebzylinder aus Fig. 1 mit Stützelementen und ohne Führungsgittersegmente,
- Fig. 5: eine dreidimensionale Vorderansicht des Abschnitts der Rundsiebzylinder aus Fig. 4.

In Fig. 1 ist zu erkennen, dass die Welle 1 des Rundsiebzylinders an zwei Lagern 2 gelagert ist. An der Welle 1 sind fünf aufeinanderfolgende Ringstrukturen 3 befestigt, welche gemeinsam einen Rahmen des Rundsiebzylinders bilden. Der stirnseitige Abschluss des Rundsiebzylinders wird jeweils durch einen Außenring 13 gebildet, der an die Außenseite der äußeren Ringstruktur 3 geschraubt ist. Die ringförmigen Strukturen 3 weisen einen über Speichen 5 mit der Welle 1 fest verbundenen Haltering 4 und einen in Umfangsrichtung verschiebbar an dem Haltering 4 angeordneten Stellring 6 auf. Der Haltering 4 ist insbesondere in Fig. 4 zu erkennen. Der Stellring 6 ist in den Fig. 2 und 4 zu erkennen.

Der Haltering 4 weist eine Mehrzahl von in gleichmäßigen Winkelabständen angeordneten, sich radial erstreckenden Langlöchern 7 auf. Ein das obere, vertikal verlaufende Langloch 7 ist in Fig. 4 geschnitten dargestellt. Der Stellring 6 weist sich schräg zur radialen Richtung entlang eines Kreisbogens erstreckende Langlöcher 8 auf (siehe Fig. 2). Ein Stab 9 aus Stahl erstreckt sich durch jedes Langloch 7 des Halterings 4 und das zugeordnete Langloch 8 des Stellrings 6. Das Langloch 8 des Stellrings 6 erstreckt sich entlang eines Kreisbogens, der zur Umfangsrichtung des Stellrings 6 schräg verläuft. Der Kreisbogen des Langlochs 7 schneidet den Umfang des Stellrings in einem Winkel von etwa 10°. Wie insbesondere in Fig. 2 zu erkennen, werden die Stäbe 9 bei einem Verdrehen des Stellrings 6 um die Welle 1 des Rundsiebzylinders radial verlagert. Wird der Stellring 6 nach links verdreht, werden die Stäbe 9 radial nach außen geschoben. Wird der Stellring 6 nach rechts verdreht, werden die Stäbe 9 nach innen verschoben. Diese Verschiebung verläuft synchron, da die Langlöcher 8 im Stellring 6 den gleichen Winkelabstand zueinander haben, wie die Langlöcher 7 des Halterings 4. Ein Langloch 8 des Stellrings 6 deckt sich mit dem ihm zugeordneten Langloch 7 des Halterings 4 jeweils in einer vorgegebenen radialen Position, die abhängig von der Position des Stellrings 6 zum Haltering 4 ist.

Zum Verdrehen des Stellrings 6 wird eine Antriebswelle 10 betätigt, die die gesamte Länge des Rundsiebzylinders durchragt. Auf der Antriebswelle 10 ist jeweils im Bereich einer Ringstruktur 3 ein Antriebszahnrad 11 angeordnet (siehe Fig. 2). Das Antriebszahnrad 11 kämmt mit einem Zahnsegment 12, welches an dem Stellring 6 befestigt ist. Durch Verdrehen der Antriebswelle 10 werden alle Zahnsegmente 12 der in axialer Richtung aufeinanderfolgenden Stellringe 6 um den gleichen Betrag in Umfangsrichtung zu dem Haltering 4 verlagert. Dabei bewegen sich die Stäbe 9 nach außen bzw. nach innen.

Die Fig. 1 zeigt, dass der Rundsiebzylinder zwei Antriebswellen 10 aufweist, welche auf zwei Zahnsegmente jeweils eines Stellrings 6 wirken. Die Antriebswellen 10 liegen einander diametral gegenüber, um Unwuchten des Rundsiebzylinders zu vermeiden.

In den Fig. 3, 4 und 5 sind aus Gründen der Übersichtlichkeit die Stäbe 9 nicht dargestellt. Ferner zeigen diese Figuren den Außenring 13, der jeweils an einer äußeren Ringstruktur 3 des Rundsiebzylinders angebracht ist.

In der Fig. 3 sind drei Segmente eines Führungsgitters 14 zu erkennen, welches flache Aufnahmefächer 15 für Stützelemente 16 bildet.

Die Stützelemente 16 sind in den Fig. 4 und 5 dargestellt. In Fig. 1 ist nur über einen kurzen Abschnitt in der oberen rechten Ecke ein Träger 17 mit Stützelementen 16 dargestellt. Bei fertig montiertem Rundsiebzylinder bilden die Segmente des Führungsgitters 14 im Bereich des Zylinderumfangs eine geschlossene Gitterfläche, welche in Reihen angeordnete flache Aufnahmefächer 15 aufweist.

Wie in den Fig. 4 und 5 erkennbar, sind die als Metallplättchen ausgebildeten Stützelemente 16 jeweils zu Einheiten zusammengefasst, indem mehrere Elemente 16 auf einem gemeinsamen Träger 17 befestigt werden. Der Träger 17 ist über ein radiales Verbindungsglied 18 mit einem der Stäbe 9 (Fig. 1 und 2) verbunden. Dies geht insbesondere aus Fig. 4 hervor. Das radiale Verbindungsglied 18 weist eine Bohrung 20 auf, deren Durchmesser dem Durchmesser eines Stabs 9 entspricht. Das radiale Verbindungsglied 18 erstreckt sich zwischen dem Haltering 4 und dem Stellring 6. Beim Verstellen der radialen Position der Stäbe 9 wird das radiale Verbindungsglied 18 in seiner radialen Position verstellt und verlagert hierbei den Träger 17 mit den Stützelementen 16 ebenfalls radial. Die Stützelemente 16 ragen durch die Aufnahmefächer 15 des Führungsgitters 14 nach außen. Auf die beanspruchte Weise lässt sich die zylindrische Oberfläche des Rundsiebzylinders äußerst präzise verstellen.

Wie insbesondere in den Fig. 4 und 5 zu erkennen, sind die radial außen liegenden Stirnflächen 19 der Stützelemente 16 kreisförmig gewölbt. Der Krümmungsradius der Stirnfläche 19 entspricht dem Radius des Rundsiebzylinders bei einem Durchmesser in der Mitte des Verstellbereichs. Hierdurch ergeben sich im gesamten Verstellbereich die geringsten Abweichungen von der Zylindrizität.

Die Stirnflächen 19 der Stützelemente 16 bilden gemeinsam eine zylindrische und über den größten Flächenanteil offene Auflagefläche für das metallische Sieb (in den Zeichnungen nicht dargestellt).

### Bezugszeichenliste

- 1: Welle
- 2: Lager
- 3: Ringstruktur
- 4: Haltering
- 5: Speiche
- 6: Stellring
- 7: radiales Langloch des Halterings
- 8: Langloch des Stellrings
- 9: Stab
- 10: Antriebswelle
- 11: Antriebszahnrad
- 12: Zahnsegment
- 13: Außenring
- 14: Führungsgitter
- 15: Aufnahmefach
- 16: Stützelement
- 17: Träger
- 18: Verbindungsglied
- 19: Stirnfläche
- 20: Bohrung

## Patentansprüche

1. Rundsiebzylinder für eine Papiermaschine, mit einer Mehrzahl von axial verlaufenden und radial verschiebbaren Stäben (9), welche jeweils mindestens einen Abschnitt einer Auflagefläche tragen, **dadurch gekennzeichnet, dass** jeder Stab (9) mindestens ein erstes Langloch (7) eines Halterings (4) durchragt, der an einem Zylinderrahmen befestigt ist, und mindestens ein zweites Langloch (8) eines Stellrings (6) durchragt, der zu dem Haltering (4) in Umfangsrichtung verdrehbar ist, wobei sich das zweite Langloch (8) schräg zum ersten Langloch (7) erstreckt.

2. Rundsiebzylinder nach Anspruch 1, **dadurch gekennzeichnet, dass** sich das erste Langloch (7) in radialer Richtung und das zweite Langloch (8) entlang eines die Umfangsfläche des Rundsiebzylinders schneidenden Kreisbogens erstreckt.

3. Rundsiebzylinder nach Anspruch 1 oder 2, **dadurch gekennzeichnet, dass** mehrere Halteringe (4) und mehrere Stellringe (6) über seine Länge verteilt sind.

4. Rundsiebzylinder nach einem der vorangehenden Ansprüche, **dadurch gekennzeichnet, dass** der Stellring (6) mindestens ein Zahnsegment (12) aufweist und dass eine in axialer Richtung verlaufende Antriebswelle (10) ein Antriebszahnrad (11) trägt, das mit dem Zahnsegment (12) kämmt.

5. Rundsiebzylinder nach Anspruch 4, **dadurch gekennzeichnet, dass** mehrere aufeinanderfolgende Stellringe (6) an der gleichen Umfangsposition jeweils ein Zahnsegment (12) aufweisen, wobei mehrere Antriebszahnräder (11) mit axialem Abstand zueinander auf der Antriebswelle (10) angeordnet sind, die jeweils mit dem Zahnsegment (12) eines Stellrings (6) kämmen.

6. Rundsiebzylinder nach Anspruch 4 oder 5, **dadurch gekennzeichnet, dass** er mehrere Antriebswellen (10) aufweist, die mit gleichmäßigen Winkelabständen auf einem Kreis um die Zylinderachse verteilt sind.

7. Rundsiebzylinder nach einem der vorangehenden Ansprüche, **dadurch gekennzeichnet, dass** jeder Stab (9) mehrere aufeinanderfolgende Stützelemente (16) trägt.

8. Rundsiebzylinder nach Anspruch 7, **dadurch gekennzeichnet, dass** er im Bereich seines Umfangs ein Führungsgitter (14) mit sich in radialer Richtung erstreckenden Aufnahmefächern (15) aufweist, wobei jedes Aufnahmefach (15) von einem Stützelement (16) durchragt wird.

9. Rundsiebzylinder nach Anspruch 7 oder 8, **dadurch gekennzeichnet, dass** die radial außen liegende Stirnfläche (19) der Stützelemente (16) eine Krümmung mit einem Krümmungsradius aufweist, der dem mittleren Radius des Rundsiebzylinders entspricht.

10. Rundsiebzylinder nach einem der vorangehenden Ansprüche, **dadurch gekennzeichnet, dass** sich der Stab (9) aus mehreren Stabsegmenten zusammensetzt.

## Claims

1. Cylinder mould for a paper machine, comprising a plurality of axially extending and radially displaceable rods (9), each bearing at least one section of a contact surface, **characterised in that** each rod (9) penetrates at least one first elongate hole (7) of a supporting ring (4) which is fastened to a cylindrical frame and penetrates at least one second elongate hole (8) of an adjusting ring (6) which is rotatable in the peripheral direction relative to the supporting ring (4), wherein the second elongate hole (8) extends obliquely relative to the first elongate hole (7).

2. Cylinder mould according to claim 1, **characterised in that** the first elongate hole (7) extends in the radial direction and the second elongate hole (8) extends along a circular arc which intersects the peripheral surface of the cylinder mould.

3. Cylinder mould according to claim 1 or 2, **characterised in that** a plurality of supporting rings (4) and a plurality of adjusting rings (6) is distributed over the length of said cylinder mould.

4. Cylinder mould according to one of the preceding claims, **characterised in that** the adjusting ring (6) has at least one toothed segment (12) and that a drive shaft (10) extending in the axial direction bears a drive gearwheel (11), which meshes with the toothed segment (12).

5. Cylinder mould according to claim 4, **characterised in that** a plurality of successive adjusting rings (6) each have a toothed segment (12) at the same respective peripheral position, wherein a plurality of drive gearwheels (11) is arranged at an axial spacing from one another on the drive shaft (10), each of said gearwheels meshing with the toothed segment (12) of an adjusting ring (6).

6. Cylinder mould according to claim 4 or 5, **characterised in that** said cylinder mould has a plurality of drive shafts (10) distributed at equal angular spacings on a circle round the cylinder axis.

7. Cylinder mould according to one of the preceding claims, **characterised in that** each rod (9) bears a plurality of successive supporting elements (16).

8. Cylinder mould according to claim 7, **characterised in that** in the region of the periphery thereof, said cylinder mould has a guide grid (14) having receptacle compartments (15) extending in the radial direction, wherein each receptacle compartment (15) is penetrated by a supporting element (16).

9. Cylinder mould according to claim 7 or 8, **characterised in that** the radially outwardly lying end face (19) of the supporting elements (16) has a curvature which has a radius of curvature corresponding to the mean radius of the cylinder mould.

10. Cylinder mould according to one of the preceding claims, **characterised in that** the rod (9) is made from a plurality of rod segments.

## Revendications

1. Calibreur à tambour pour une machine à papier, comprenant une pluralité de barres (9) orientées axialement et déplaçables radialement, qui portent respectivement au moins une section d'une surface d'appui, **caractérisé en ce que** chaque barre (9) traverse au moins un premier trou allongé (7) d'une bague de retenue (4) fixée à un châssis de tambour, et traverse au moins un deuxième trou allongé (8) d'une bague de réglage (6) pouvant être tournée dans une direction circonférentielle par rapport à la bague de retenue (4), le deuxième trou allongé (8) s'étendant de manière oblique par rapport au premier trou allongé (7).

2. Châssis à tambour selon la revendication 1, **caractérisé en ce que** le premier trou allongé (7) s'étend dans une direction radiale et le deuxième trou allongé (8) s'étend le long d'un arc de cercle coupant la surface périphérique du châssis à tambour.

3. Châssis à tambour selon la revendication 1 ou 2, **caractérisé en ce que** plusieurs bagues de retenue (4) et plusieurs bagues de réglage (6) sont réparties sur sa longueur.

4. Châssis à tambour selon l'une quelconque des revendications précédentes, **caractérisé en ce que** la bague de réglage (6) présente au moins un segment denté (12) et un arbre d'entraînement (10) orienté en direction axiale supporte une roue dentée d'entraînement (11) qui engrène avec le segment denté (12).

5. Châssis à tambour selon la revendication 4, **caractérisé en ce que** plusieurs bagues de retenue (6) successives présentent respectivement un segment denté (12) au niveau de la même position périphérique, plusieurs roues dentées d'entraînement (11) étant agencées sur l'arbre d'entraînement (10) avec un écart axial les unes par rapport aux autres, qui engrènent respectivement avec le segment denté (12) d'une bague de réglage (6).

6. Châssis à tambour selon la revendication 4 ou 5, **caractérisé en ce qu'**il présente plusieurs arbres d'entraînement (10), qui sont répartis avec des distances angulaires régulières sur un cercle autour de l'axe de tambour.

7. Châssis à tambour selon l'une quelconque des revendications précédentes, **caractérisé en ce que** chaque barre (9) supporte plusieurs éléments de support (16) successifs.

8. Châssis à tambour selon la revendication 7, **caractérisé en ce qu'**il présente dans le secteur de sa périphérie une grille de guidage (14) avec des compartiments de réception (15) s'étendant en direction radiale, chaque compartiment de réception (15) étant traversé par un élément de support (16).

9. Châssis à tambour selon la revendication 7 ou 8, **caractérisé en ce que** la face terminale (19), située radialement à l'extérieur, des éléments de support (16) présente une courbure avec un rayon de courbure qui correspond au rayon moyen du châssis à tambour.

10. Châssis à tambour selon l'une quelconque des revendications précédentes, **caractérisé en ce que** la barre (9) se compose de plusieurs segments de barre.
